# EUROPÄISCHE PATENTSCHRIFT

(11) **EP 4 592 612 B1**
(45) Veröffentlichungstag und Bekanntmachung des Hinweises auf die Patenterteilung: **05.11.2025**
(21) Anmeldenummer: 24153923.8
(22) Anmeldetag: 25.01.2024
(51) Int. Cl.: F24H 4/00, F24H 9/20, G05B 15/02, F24F 11/89, F24F 11/88, F24F 11/50, F24F 11/52

(54) **UNTERPUTZWÄRMEPUMPENSTEUERUNGSGERÄT SOWIE ANORDNUNG MIT EINER WÄRMEPUMPE UND VERFAHREN ZUR INBETRIEBNAHME EINER SOLCHEN ANORDNUNG**
FLUSH MOUNTED HEAT PUMP CONTROL DEVICE AND ARRANGEMENT WITH A HEAT PUMP AND METHOD OF START-UP OF SUCH AN ARRANGEMENT
DISPOSITIF DE COMMANDE ENCASTRÉ DE POMPE À CHALEUR ET ENSEMBLE COMPRENANT UNE POMPE À CHALEUR ET PROCÉDÉ DE MISE EN SERVICE D'UN TEL ENSEMBLE

(43) Veröffentlichungstag der Anmeldung: 30.07.2025
(73) Patentinhaber: Insta GmbH, 58509 Lüdenscheid (DE)
(72) Erfinder: Schönfeld, Christof, 58849 Herscheid (DE); Vrieling, Alfred, 58515 Lüdenscheid (DE); Döpper, Alexander, 58091 Hagen (DE); Feykes, Daniel, 44789 Bochum (DE)

(56) Entgegenhaltungen:
- EP-A1- 3 986 100
- EP-A2- 2 600 127
- WO-A1-2020/144081
- DE-U1- 202019 000 228

## Beschreibung

Die Erfindung betrifft ein Unterputzwärmepumpensteuerungsgerät zur Installation in einer Installationsdose umfassend ein Gehäuse sowie ferner umfassend mindestens ein Anschlussmittel an eine Energieversorgung, mindestens ein Anschlussmittel an eine Steuereinheit sowie mindestens zwei Anschlussmittel für Wärmepumpenansteuerungsleitungen, wobei die Wärmepumpenansteuerungsleitungen an eine Wärmepumpe angeschlossen sind, wobei die Regelung des Betriebszustandes der Wärmepumpe von den Signalen abhängt, die das Unterputzwärmepumpensteuerungsgerät auf die Wärmepumpenansteuerungsleitungen gibt.

Die Erfindung betrifft zudem eine Anordnung umfassend ein Unterputzwärmepumpensteuerungsgerät und eine Wärmepumpe.

Die Erfindung betrifft ferner ein Verfahren zur Inbetriebnahme einer solchen Anordnung.

Wärmepumpen erfreuen sich zunehmender Beliebtheit, insbesondere aufgrund ihrer geringen laufenden Kosten und ihrer (im Vergleich zu Öl- und Gasheizungen) guten CO₂-Bilanz, insbesondere im Falle der Nutzung zusammen mit einer PV-Anlage.

In letzter Zeit gewinnen Aspekte wie die Netzdienlichkeit sowie das Lastmanagement im Zusammenhang mit dem Betrieb der Wärmepumpe zunehmend an Relevanz, insbesondere um den Eigenverbrauch im Zusammenspiel mit einer PV-Anlage zu erhöhen.

Problematisch bei aus dem Stand der Technik vorbekannten Lösungen zur Wärmepumpensteuerung ist jedoch, dass die Ansteuerung von Wärmepumpen regelmäßig über aufwendige Logikeinheiten, insbesondere realisiert über bauraumbeanspruchende Lastmanagementanlagen eines Gebäudes, erfolgt, die zudem eine zentrale Schnittstelle zum Netzversorger erfordern. Dieses ist verhältnismäßig installationsaufwendig, kompliziert, bauraumbeanspruchend und kostenintensiv.

Aus WO 2020/144081 A1 ist eine universelles Multifunktionsgerät zur dezentralen Gebäudeautomatisierung für raumbezogene Steuerungsaufgaben, wie Klimaanlagensteuerung, Rollladensteuerung oder Lichtsteuerung bekannt. Das Gerät besteht aus einem Unterputzteil und einem Aufputzteil, wobei beide Bestandteile elektrisch über eine Stiftleiste und mechanisch über eine Kunststoffrastverbindung fest verbunden sind. Die Aufputzeinheit umfasst beispielsweise ein berührungssensitives Display, Sensoren zur Erfassung aller raumabhängigen Umweltwerte, eine Hauptrecheneinheit mit Open-Source Betriebssystem und kabelgebundene Schnittstellen (KNX, CAN, RS485, TTL).

EP 2 600 127 A2 beschreibt ein elektronisches Installationsgerät zur Ermittlung und Anzeige des aktuellen Temperaturzustandes in einem Raum oder in einem Gebäude. Das Installationsgerät ist in einen Anzeigeteil und eine hiervon separierbare Unterputz-Einheit aufgeteilt, wobei beide Einheiten mittels Spannungsschnittstellen und Datenschnittstellen miteinander verbindbar sind. Die Spannungsversorgung des Gerätes kann über eine Busspannung z.B. PoE oder KNX erfolgen. Das Gerät weist einen integrierten Temperatursensor oder eine Erfassungs-Schnittstelle zum Anschluss eines externen Temperatursensors auf. Auch über die Busanbindung des Gerätes kann ein externer Temperatursensor angeschlossen werden.

Optional kann das Gerät einen Schaltausgang aufweisen, um in Abhängigkeit der erfassten Temperaturzustände externe Schaltvorgänge auszulösen, wie beispielsweise das Einschalten / Ausschalten eines Ventilators.

Ausgehend von diesem diskutierten Stand der Technik liegt der Erfindung die Aufgabe zugrunde, eine installationsaufwands- und bauraumminimierte Lösung zu schaffen, die eine Ansteuerung einer Wärmepumpe auf besonders einfache Art und Weise ermöglicht, insbesondere ohne aufwendige Logikeinheiten und Lastmanagementanlagen eines Gebäudes. Gelöst wird diese Aufgabe durch ein Unterputzwärmepumpensteuerungsgerät zur Installation in einer Installationsdose mit den Merkmalen Anspruch 1. Bevorzugte Ausführungen des Unterputzwärmepumpensteuerungsgerätes sind in den abhängigen Ansprüchen 2-6 definiert.

Dabei wird im Gegensatz zu bestehenden Lastmanagementsystemen ungewöhnlicherweise ein Unterputzwärmepumpensteuerungsgerät vorgeschlagen, um eine Installation in einer Installationsdose zu ermöglichen. Hierdurch wird vorteilhafterweise Bauraum eingespart und eine quasi unsichtbare Installation ermöglicht, da erfindungsgemäß eine Unterputzinstallation in einer Installationsdose erfolgt. Doch geht der Vorteil des erfindungsgemäßen Unterputzwärmepumpensteuerungsgerätes weit über den Bauraumbedarf und die mangelnde Sichtbarkeit hinaus: Vielmehr benötigt das erfindungsgemäße Unterputzwärmepumpensteuerungsgerät keinerlei aufwendigen Logikeinheiten und/oder Lastmanagementanlagen eines Gebäudes, sondern kommt im einfachsten Fall mit einem Anschlussmittel an eine Energieversorgung, einem Anschlussmittel an eine Steuereinheit sowie zwei Anschlussmitteln für Wärmepumpenansteuerungsleitungen aus. Vorzugsweise müssen damit lediglich vier Kabel an das erfindungsgemäße Unterputzwärmepumpensteuerungsgerät angeschlossen werden, beispielsweise über Schraubklemmen. Damit ist die Installationshürde und der Kostenaufwand substantiell abgesenkt. Gemäß der vorliegenden Erfindung ist vorgesehen, dass die Steuereinheit zur Steuerung der Wärmepumpe an ein KNX-System und/oder an ein als Schalter oder Taster ausgebildetes Schaltgerät der Gebäudeinstallationstechnik mit einem Betätigungselement für eine Vor-Ort-Bedienung zur Beeinflussung der Wärmepumpe anschließbar ist.

Gemäß einer Variante des erfindungsgemäßen Unterputzwärmepumpensteuerungsgerätes ist die Steuereinheit an ein KNX-System angeschlossen. Dieses bietet den enormen Vorteil, dass ein gebäudeseitig ohnehin bestehendes KNX-System zur Steuerung der Wärmepumpe genutzt werden kann. Dieses betrifft sowohl den Datenverkehr über die Steuerleitungen via KNX als auch die Unterputzinstallation via ohnehin in der Wand laufender KNX-Leitungen. Eine Anbindung an ein regelmäßig nicht standardisiertes, regelmäßig nicht einmal vorhandenes, Lastmanagementsystem, ist damit wirksam vermieden. Auch kann die KNX-Benutzerschnittstelle zur Visualisierung des Betriebszustandes der Wärmepumpe genutzt werden, so dass eine weitere separate Schnittstelle/App gerade vermieden ist. Damit ergibt sich für den Nutzer des KNX-Systems der entscheidende Vorteil, dass er über seine gewohnte KNX- Benutzerschnittstelle die Verwaltung der Wärmepumpe auf komfortable und einheitliche Art und Weise bezüglich des Betriebsmodus vornehmen kann, ohne eine Vielzahl von weiteren Benutzerschnittstellen/Apps oder Lastmanagementsystemen mit aufwendiger Logik einrichten zu müssen.

Gemäß einer alternativen Weiterbildung des erfindungsgemäßen Unterputzwärmepumpensteuerungsgerätes ist die Steuereinheit an ein ZigBee- beziehungsweise Matter-Netzwerk angeschlossen.

In einer weiteren Variante des erfindungsgemäßen Unterputzwärmepumpensteuerungsgerätes ist die Steuereinheit an ein Schaltgerät der Gebäudeinstallationstechnik, nämlich einen Schalter oder Taster, mit einem Betätigungselement angeschlossen. Hierdurch wird - im Gegensatz zu einer Fernbetätigung via App - eine Vor-Ort-Bedienung zur Beeinflussung der Wärmepumpe ermöglicht, die nicht nur besonders einfach und intuitiv ist, sondern selbst im Falle eines Internetausfalls funktioniert beziehungsweise überhaupt keine Internetverbindung zwischen Wärmepumpe und einem Endgerät voraussetzt.

Gemäß einer weiteren Weiterbildung des erfindungsgemäßen Unterputzwärmepumpensteuerungsgerätes ist die Steuereinheit an ein Schaltgerät der Gebäudeinstallationstechnik, nämlich einen Schalter oder Taster, derart (lediglich magnetisch) angeschlossen, dass das Betätigungselement einen Magneten aufweist, der bei Vor-Ort-Betätigung seine Position ändert, so dass ein im Unterputzwärmepumpensteuerungsgerät angeordneter Magnetfeldsensor die Änderung des Magnetfeldes erfasst und als Signal auf die Wärmepumpenansteuerungsleitungen gibt. Dieses minimiert den Installationsaufwand des Unterputzwärmepumpensteuerungsgerätes, da keine Verkabelung zwischen Unterputzwärmepumpensteuerungsgerät und Schaltgerät erforderlich ist und dennoch eine zuverlässige und einfache Vor-Ort-Betätigung der Wärmepumpe ermöglicht wird. Hierzu kann das Betätigungselement mit einem Magneten versehen werden, beispielsweise geklebt auf die Rückseite.

Bei den vorstehend beschriebenen Ausführungsformen, wobei die Betätigung der Wärmepumpe über ein Schaltgerät (elektrisch oder magnetisch) erfolgt, weist dieses vorzugsweise eine Anzeigeeinheit des eingestellten Betriebsmodus auf, beispielsweise ein Display oder eine Leuchteinheit.

Gemäß einer weiteren Weiterbildung des erfindungsgemäßen Unterputzwärmepumpensteuerungsgerätes weist das Unterputzwärmepumpensteuerungsgerät eine Schnittstelle auf, über die ein Wechselrichter anschließbar ist. Damit kann zum Beispiel der solare Ertrag einer PV-Anlage in die Ansteuerung der Wärmepumpe mit einbezogen werden. Bevorzugt erfolgt dabei die Erfassung der Stromrichtung am Wechselrichter induktiv durch (besonders kostengünstige induktive Stromrichtungserfassungselemente), wobei die Stromrichtung als Indikator genutzt wird, ob eine Einspeisung erfolgt, also PV-Überschuss vorliegt.

In einer weiteren Weiterbildung des erfindungsgemäßen Unterputzwärmepumpensteuerungsgerätes weist das Gehäuse des Unterputzwärmepumpensteuerungsgerätes ein Volumen von weniger als 100 cm³ auf.

Des Weiteren betrifft die Erfindung eine Anordnung umfassend einen Adapter und ein erfindungsgemäßes Unterputzwärmepumpensteuerungsgerät, wobei der Adapter so ausgeführt ist, dass er das Unterputzwärmepumpensteuerungsgerät als Reiheneinbaugerät installierbar macht. Damit kann - sollte zum Beispiel eine Unterputzinstallation aufgrund von Betonwänden im Keller nicht möglich sein - eine Reiheneinbaugerätelösung realisiert werden.

Des Weiteren betrifft die Erfindung eine Anordnung mit den Merkmalen von Anspruch 6, umfassend ein erfindungsgemäßes Unterputzwärmepumpensteuerungsgerät sowie eine über die Wärmepumpenansteuerungsleitungen an das Unterputzwärmepumpensteuerungsgerät angeschlossene Wärmepumpe.

Hierdurch werden dieselben Vorteile wie durch das erfindungsgemäße Unterputzwärmepumpensteuerungsgerät erreicht. Bevorzugte Weiterbildungen der Anordnung sind in den Ansprüche 7 und 8 definiert. Gemäß einer bevorzugten Weiterbildung der erfindungsgemäßen Anordnung umfassen die durch das Unterputzwärmepumpensteuerungsgerät veranlassten Betriebszustände der Wärmepumpe vier Betriebszustände, wobei ein erster Betriebszustand zum zeitlich teilweise ausgeschalteten Zustand der Wärmepumpe korrespondiert, ein zweiter Betriebszustand zum Normalbetrieb der Wärmepumpe korrespondiert, ein dritter Betriebszustand zum empfohlenen, verstärkten Betrieb der Wärmepumpe korrespondiert und ein vierter Betriebszustand zum eingeschalteten Zustand der Wärmepumpe, insbesondere auch mit höherer Solltemperatur und/oder Heizstabeinsatz, korrespondiert.

Gemäß der Erfindung wird weiterhin ein Verfahren mit den Merkmalen von Anspruch 9 zur Inbetriebnahme einer Anordnung mit den Merkmalen einer der Ansprüche 6-8 vorgeschlagen.

Nachfolgend ist die Erfindung unter Bezugnahme auf die beigefügten Figuren anhand diverser Ausführungsbeispiele beschrieben. Es zeigen:
- **Fig. 1**:: eine schematische Darstellung einer erfindungsgemäßen Anordnung, umfassend ein, ein Betätigungselement aufweisendes, Schaltgerät, ein Unterputzwärmepumpensteuerungsgerät, eine Installationsdose und eine Wärmepumpe, wobei die Steuerung der Wärmepumpe über die Betätigung des Schaltgerätes erfolgt,
- **Fig. 2**:: eine schematische Darstellung einer erfindungsgemäßen Anordnung, umfassend ein mittels Blindplatte abgedecktes, in einer Installationsdose installiertes Unterputzwärmepumpensteuerungsgerät, und eine Wärmepumpe, wobei die Steuerung der Wärmepumpe über KNX erfolgt,
- **Fig. 3**:: eine schematische Darstellung einer erfindungsgemäßen Anordnung, umfassend ein, ein Betätigungselement mit einem Magneten aufweisendes, Schaltgerät, ein Unterputzwärmepumpensteuerungsgerät, eine Installationsdose und eine Wärmepumpe, wobei die Steuerung der Wärmepumpe über die Betätigung des Schaltgerätes, die magnetisch detektiert wird, erfolgt und
- **Fig. 4**:: eine schematische Darstellung einer erfindungsgemäßen Anordnung, umfassend einen Adapter und ein Unterputzwärmepumpensteuerungsgerät, wobei der Adapter so ausgeführt ist, dass er das Unterputzwärmepumpensteuerungsgerät auch als Reiheneinbaugerät installierbar macht.

In den verschiedenen Figuren sind gleiche Teile stets mit den gleichen Bezugszeichen versehen und werden daher in der Regel auch jeweils nur einmal benannt beziehungsweise erwähnt.

Die in Figur 1 schematisch dargestellte erfindungsgemäße Anordnung umfasst ein, ein Betätigungselement B aufweisendes Schaltgerät S, ein Unterputzwärmepumpensteuerungsgerät UP, eine Installationsdose D und eine Wärmepumpe WP, wobei die Steuerung der Wärmepumpe WP über die Betätigung des Schaltgerätes S erfolgt. Hierzu umfasst das Unterputzwärmepumpensteuerungsgerät UP zur Installation in der Installationsdose D ein Gehäuse G sowie ferner mindestens ein Anschlussmittel an eine Energieversorgung L, mindestens ein Anschlussmittel an eine Steuereinheit SE sowie mindestens zwei Anschlussmittel für Wärmepumpenansteuerungsleitungen WP1, WP2, wobei die Wärmepumpenansteuerungsleitungen an eine Wärmepumpe WP angeschlossen sind, wobei die Regelung des Betriebszustandes der Wärmepumpe WP von den Signalen abhängt, die das Unterputzwärmepumpensteuerungsgerät UP auf die Wärmepumpenansteuerungsleitungen gibt. Die Anschlussmittel für die Wärmepumpenansteuerungsleitungen WP1, WP2 sind dabei als SG-Ready-Schnittstelle SG ausgeführt. Durch eine solche erfindungsgemäße Anordnung wird eine einfache Lösung geschaffen, um mittels einer Vor-Ort-Betätigung die Wärmepumpe WP bezüglich ihres Betriebszustandes zu beeinflussen, ohne dass der Anwender unansehnliche, bauraumbeanspruchende und aufwendige Lastmanagementsysteme mit eigener Logikeinheit zu installieren hat. Insofern ist die Hürde zur Beeinflussung des Betriebszustandes der Wärmepumpe WP vorteilhafterweise sowohl infrastrukturell, ästhetisch, ökonomisch und bezüglich des Zeitaufwandes des Anwenders (kein Einloggen in eine App auf einem Endgerät erforderlich) signifikant herabgesetzt.

Die in Figur 2 schematisch dargestellte erfindungsgemäße Anordnung umfasst ein mittels Blindplatte BP abgedecktes, in einer Installationsdose D installiertes Unterputzwärmepumpensteuerungsgerät UP, und eine Wärmepumpe WP, wobei die Steuerung der Wärmepumpe WP über KNX erfolgt. Hierzu ist die Steuereinheit SE an ein KNX-System KNX angeschlossen ist. Dieses bietet den enormen Vorteil, dass ein gebäudeseitig ohnehin bestehendes KNX-System zur Steuerung der Wärmepumpe WP genutzt werden kann. Dieses betrifft sowohl den Datenverkehr über die Steuerleitungen via KNX als auch die Unterputzinstallation via ohnehin in der Wand laufender KNX-Leitungen. Eine Anbindung an ein regelmäßig nicht standardisiertes Lastmanagementsystem ist damit wirksam vermieden. Auch kann die KNX-Benutzerschnittstelle zur Visualisierung des Betriebszustandes der Wärmepumpe WP genutzt werden, so dass eine weitere separate Schnittstelle/App gerade vermieden ist. Damit ergibt sich für den Nutzer des KNX-Systems KNX der entscheidende Vorteil, dass er über seine gewohnte, bestehende KNX- Benutzerschnittstelle die Verwaltung der Wärmepumpe WP auf komfortable und einheitliche Art und Weise bezüglich des Betriebsmodus vornehmen kann, ohne eine Vielzahl von weiteren Benutzerschnittstellen/Apps einrichten zu müssen. Dabei ist eine Kombination der Ausführungsformen zu Figur 1 und Figur 2 ausdrücklich nicht ausgeschlossen, so dass sowohl eine Vor-Ort-Betätigung des Schaltgerätes mit Betätigungselement B als auch eine Betätigung über das KNX-System KNX zur Beeinflussung der Betriebszustände der Wärmepumpe WP möglich ist.

Die in Figur 3 schematisch dargestellte erfindungsgemäße Anordnung ist dadurch gekennzeichnet, dass bei dem Unterputzwärmepumpensteuerungsgerät UP die Steuereinheit SE an ein Schaltgerät der Gebäudeinstallationstechnik, nämlich einen Schalter oder Taster, derart angeschlossen ist, dass das Betätigungselement B einen Magneten M aufweist, der bei Betätigung seine Position ändert, so dass ein im Unterputzwärmepumpensteuerungsgerät UP angeordneter Magnetfeldsensor H als Teil der Steuereinheit SE die Änderung des Magnetfeldes erfasst und als Signal auf die Wärmepumpenansteuerungsleitungen WP1, WP2 gibt.

Die in Figur 4 schematisch dargestellte erfindungsgemäße Anordnung umfasst einen Adapter A und ein Unterputzwärmepumpensteuerungsgerät UP, wobei der Adapter A so ausgeführt ist, dass er das Unterputzwärmepumpensteuerungsgerät UP auch als Reiheneinbaugerät in einem Zählerschrank Z installierbar macht, beispielsweise falls eine Installation im Betonkeller gewünscht sein sollte und keine gemauerte Wand zur Verfügung steht.

### Bezugszeichenliste

### Adapter

- B: Betätigungselement
- BP: Blindplatte
- D: Installationsdose
- G: Gehäuse
- H: Sensor
- KNX: KNX-System
- L: Energieversorgung
- M: Magnet
- S: Schaltgerät
- SE: Steuereinheit
- SG: SG-Ready-Schnittstelle
- WP1, WP2: Wärmepumpenansteuerungsleitung
- WP: Wärmepumpe
- UP: Unterputzwärmepumpensteuerungsgerät
- Z: Zählerschrank

## Patentansprüche

1. Unterputzwärmepumpensteuerungsgerät (UP) zur Installation in einer Installationsdose (D) umfassend ein Gehäuse (G) sowie ferner umfassend mindestens ein Anschlussmittel an eine Energieversorgung (L), mindestens ein Anschlussmittel an eine Steuereinheit (SE) sowie mindestens zwei Anschlussmittel für Wärmepumpenansteuerungsleitungen (WP1, WP2), wobei die Wärmepumpenansteuerungsleitungen (WP1, WP2) an eine Wärmepumpe (WP) anschließbar sind, wobei die Regelung des Betriebszustandes der Wärmepumpe (WP) von den Signalen abhängt, die das Unterputzwärmepumpensteuerungsgerät (UP) auf die Wärmepumpenansteuerungsleitungen (WP1, WP2) gibt, wobei die Anschlussmittel für die Wärmepumpensteuerungsleitungen (WP1, WP2) als SG-Ready-Schnittstelle (SG) ausgeführt sind und wobei die Steuereinheit (SE) zur Steuerung der Wärmepumpe an ein KNX-System und/oder an ein als Schalter oder Taster ausgebildetes Schaltgerät (S) der Gebäudeinstallationstechnik mit einem Betätigungselement (B) für eine Vor-Ort-Bedienung zur Beeinflussung der Wärmepumpe anschließbar ist.

2. Unterputzwärmepumpensteuerungsgerät nach Anspruch 1, wobei die Steuereinheit (SE) an ein Schaltgerät (S) der Gebäudeinstallationstechnik, insbesondere einen Schalter oder Taster, derart angeschlossen ist, dass das Betätigungselement (B) einen Magneten (M) aufweist, der bei Betätigung seine Position ändert, so dass ein im Unterputzwärmepumpensteuerungsgerät (UP) angeordneter Magnetfeldsensor (H) als Teil der Steuereinheit (SE) die Änderung des Magnetfeldes erfasst und als Signal auf die Wärmepumpenansteuerungsleitungen (WP1, WP2) gibt.

3. Unterputzwärmepumpensteuerungsgerät nach Anspruch 1 oder 2, wobei das Gehäuse (G) des Unterputzwärmepumpensteuerungsgerätes (UP) ein Volumen von weniger als 100 cm³ aufweist.

4. Unterputzwärmepumpensteuerungsgerät nach einem der Ansprüche 1 bis 3, wobei das Unterputzwärmepumpensteuerungsgerät (UP) eine Schnittstelle aufweist, über die ein Wechselrichter anschließbar ist.

5. Unterputzwärmepumpensteuerungsgerät nach einem der Ansprüche 1 bis 4, wobei das Unterputzwärmepumpensteuerungsgerät (UP) Schraubklemmen aufweist.

6. Anordnung umfassend einen Adapter (A) und ein Unterputzwärmepumpensteuerungsgerät (UP) nach einem der Ansprüche 1 bis 5, wobei der Adapter (A) so ausgeführt ist, dass er das Unterputzwärmepumpensteuerungsgerät (UP) als Reiheneinbaugerät installierbar macht.

7. Anordnung umfassend ein Unterputzwärmepumpensteuerungsgerät (UP) nach einem der Ansprüche 1 bis 5 sowie eine über die Wärmepumpenansteuerungsleitungen (WP1, WP2) an das Unterputzwärmepumpensteuerungsgerät (UP) angeschlossene Wärmepumpe (WP).

8. Anordnung nach Anspruch 6 oder 7, wobei die durch das Unterputzwärmepumpensteuerungsgerät (UP) veranlassten Betriebszustände der Wärmepumpe (WP) vier Betriebszustände umfasst, wobei ein erster Betriebszustand zum zeitlich teilweise ausgeschalteten Zustand der Wärmepumpe (WP) korrespondiert, ein zweiter Betriebszustand zum Normalbetrieb der Wärmepumpe (WP) korrespondiert, ein dritter Betriebszustand zum empfohlenen, verstärkten Betrieb der Wärmepumpe (WP) korrespondiert und ein vierter Betriebszustand zum eingeschalteten Zustand der Wärmepumpe (WP) mit höherer Solltemperatur und/oder Heizstabeinsatz korrespondiert.

9. Verfahren zur Inbetriebnahme einer Anordnung nach einem der Ansprüche 6 bis 8 umfassend die Schritte:
- Anschließen des Unterputzwärmepumpensteuerungsgerätes (UP) an die Energieversorgung (L),
- Anschließen des Unterputzwärmepumpensteuerungsgerätes (UP) an eine Steuereinheit (SE),
- Anschließen des Unterputzwärmepumpensteuerungsgerätes (UP) an die an die Wärmepumpe (WP) angeschlossenen Wärmepumpenansteuerungsleitungen (WP1, WP2).

## Claims

1. Flush-mounted heat pump control device (UP) for installation in an installation box (D), comprising a housing (G) and further comprising at least one connection means to a power supply (L), at least one connection means to a control unit (SE) and at least two connection means for heat pump control lines (WP1, WP2), wherein the heat pump control lines (WP1, WP2) can be connected to a heat pump (WP), wherein the control of the operating state of the heat pump (WP) depends on the signals that the flush-mounted heat pump control device (UP) sends to the heat pump control lines (WP1, WP2), wherein the connection means for the heat pump control lines (WP1, WP2) are designed as an SG-Ready interface (SG) and wherein the control unit (SE) for controlling the heat pump can be connected to a KNX system and/or to a switching device (S) of the building installation technology designed as a switch or push button with an actuating element (B) for on-site operation to influence the heat pump.

2. Flush-mounted heat pump control device according to claim 1, wherein the control unit (SE) is connected to a switching device (S) of the building installation technology, in particular a switch or push button, in such a way that the actuating element (B) has a magnet (M) which changes its position when actuated, so that a magnetic field sensor (H) arranged in the flush-mounted heat pump control device (UP) as part of the control unit (SE) detects the change in the magnetic field and transmits it as a signal to the heat pump control lines (WP1, WP2).

3. Flush-mounted heat pump control device according to claim 1 or 2, wherein the housing (G) of the flush-mounted heat pump control device (UP) has a volume of less than 100 cm³.

4. Flush-mounted heat pump control device according to any of claims 1 to 3, wherein the housing (G) of the flush-mounted heat pump control device (UP) has an interface to which an inverter can be connected.

5. Flush-mounted heat pump control device according to any of claims 1 to 4, wherein the housing (G) of the flush-mounted heat pump control device (UP) has screw terminals.

6. Arrangement comprising an adapter (A) and a flush-mounted heat pump control device (UP) according to any of claims 1 to 5, wherein the adapter (A) is designed such that it allows the flush-mounted heat pump control device (UP) to be installed as a series-mounted device.

7. Arrangement comprising a flush-mounted heat pump control device (UP) according to any of claims 1 to 5 and a heat pump (WP) connected to the flush-mounted heat pump control device (UP) via the heat pump control lines (WP1, WP2).

8. Arrangement according to claim 6 or 7, wherein the operating states of the heat pump (WP) initiated by the flush-mounted heat pump control device (UP) comprise four operating states, wherein a first operating state corresponds to the partially switched-off state of the heat pump (WP), a second operating state corresponds to normal operation of the heat pump (WP), a third operating state corresponds to the recommended, enhanced operation of the heat pump (WP), and a fourth operating state corresponds to the switched-on state of the heat pump (WP) with a higher setpoint temperature and/or heating element use.

9. Method for commissioning an arrangement according to any of claims 6 to 8, comprising the steps:
- connecting the flush-mounted heat pump control device (UP) to the power supply (L),
- connecting the flush-mounted heat pump control device (UP) to a control unit (SE),
- connecting the flush-mounted heat pump control device (UP) to the heat pump control lines (WP1, WP2) connected to the heat pump (WP).

## Revendications

1. Appareil de commande de pompe à chaleur encastré (UP) destiné à être installé dans un boîtier d'installation (D), comprenant un boîtier (G) et comprenant en outre au moins un moyen de raccordement à une alimentation électrique (L), au moins un moyen de raccordement à une unité de commande (SE) et au moins deux moyens de raccordement pour des câbles de commande de pompe à chaleur (WP1, WP2), les câbles de commande de pompe à chaleur (WP1, WP2) pouvant être raccordées à une pompe à chaleur (WP), la régulation de l'état de fonctionnement de la pompe à chaleur (WP) dépendant des signaux que l'appareil de commande de pompe à chaleur encastré (UP) transmet aux câbles de commande de pompe à chaleur (WP1, WP2), les moyens de raccordement pour les câbles de commande de pompe à chaleur (WP1, WP2) sont réalisés sous la forme d'une interface SG-Ready (SG) et l'unité de commande (SE) pour commander la pompe à chaleur pouvant être raccordée à un système KNX et/ou à un appareil de commutation (S) de la technique d'installation du bâtiment, conçu comme un interrupteur ou un bouton-poussoir, avec un élément d'actionnement (B) pour une commande sur place afin d'influencer la pompe à chaleur.

2. Appareil de commande de pompe à chaleur encastré selon la revendication 1, dans lequel l'unité de commande (SE) est raccordée à un appareil de commutation (S) de l'installation technique du bâtiment, en particulier un interrupteur ou un bouton-poussoir, de telle sorte que l'élément d'actionnement (B) comporte un aimant (M) qui change de position lorsqu'il est actionné, de sorte qu'un capteur de champ magnétique (H) disposé dans l'appareil de commande de pompe à chaleur encastré (UP) en tant que partie de l'unité de commande (SE) détecte la modification du champ magnétique et la transmet sous forme de signal aux lignes de commande de la pompe à chaleur (WP1, WP2).

3. Appareil de commande de pompe à chaleur encastré selon la revendication 1 ou 2, dans lequel le boîtier (G) de l'appareil de commande de pompe à chaleur encastré (UP) présente un volume inférieur à 100 cm³.

4. Appareil de commande de pompe à chaleur encastré selon l'une quelconque des revendications 1 à 3, l'appareil de commande de pompe à chaleur encastré (UP) comportant une interface à laquelle un onduleur peut être raccordé.

5. Appareil de commande encastré pour pompe à chaleur selon l'une quelconque des revendications 1 à 4, l'appareil de commande encastré pour pompe à chaleur (UP) comportant des bornes à vis.

6. Dispositif comprenant un adaptateur (A) et un appareil de commande de pompe à chaleur encastré (UP) selon l'une quelconque des revendications 1 à 5, l'adaptateur (A) étant conçu de manière à permettre l'installation de l'appareil de commande de pompe à chaleur encastré (UP) en tant qu'appareil encastrable en série.

7. Dispositif comprenant un appareil de commande de pompe à chaleur encastré (UP) selon l'une quelconque des revendications 1 à 5, ainsi qu'une pompe à chaleur (WP) raccordée à l'appareil de commande de pompe à chaleur encastré (UP) via les câbles de commande de pompe à chaleur (WP1, WP2).

8. Dispositif selon la revendication 6 ou 7, dans lequel les états de fonctionnement de la pompe à chaleur (WP) déclenchés par l'appareil de commande de pompe à chaleur encastré (UP) comprennent quatre états de fonctionnement, un premier état de fonctionnement correspondant à l'état partiellement désactivé de la pompe à chaleur (WP), un deuxième état de fonctionnement correspondant au fonctionnement normal de la pompe à chaleur (WP), un troisième état de fonctionnement correspondant au fonctionnement renforcé recommandé de la pompe à chaleur (WP) et un quatrième état de fonctionnement correspondant à l'état activé de la pompe à chaleur (WP) avec une température de consigne plus élevée et/ou l'utilisation d'une résistance chauffante.

9. Procédé de mise en service d'un dispositif selon l'une quelconque des revendications 6 à 8, comprenant les étapes suivantes:
- raccordement de l'appareil de commande de pompe à chaleur encastré (UP) à l'alimentation électrique (L),
- raccordement de l'appareil de commande de pompe à chaleur encastré (UP) à une unité de commande (SE),
- raccordement de l'appareil de commande de pompe à chaleur encastré (UP) aux câbles de commande de pompe à chaleur (WP1, WP2) raccordés à la pompe à chaleur (WP).
